# EUROPÄISCHE PATENTSCHRIFT

(11) **EP 3 695 470 B1**
(45) Veröffentlichungstag und Bekanntmachung des Hinweises auf die Patenterteilung: **01.04.2026**
(21) Anmeldenummer: 18759596.2
(22) Anmeldetag: 20.08.2018
(51) Int. Cl.: H01R 43/20, H01R 4/48, H01R 12/71, H01R 13/405

(54) **VERFAHREN UND VORRICHTUNG ZUR HERSTELLUNG EINER ELEKTRISCH LEITENDEN VERBINDUNG ZWISCHEN EINER LEITERBAHN UND EINEM ELEKTRISCHEN LEITER**
METHOD AND DEVICE FOR PRODUCING AN ELECTRICALLY CONDUCTIVE CONNECTION BETWEEN A CONDUCTOR TRACK AND AN ELECTRICAL CONDUCTOR
PROCÉDÉ ET DISPOSITIF DE FABRICATION D'UNE LIAISON ÉLECTROCONDUCTRICE ENTRE UN TRACÉ CONDUCTEUR ET UN CONDUCTEUR ÉLECTRIQUE

(30) Priorität: 09.10.2017 DE 102017217884
(43) Veröffentlichungstag der Anmeldung: 19.08.2020
(73) Patentinhaber: Robert Bosch GmbH, 70442 Stuttgart (DE)
(72) Erfinder: FINNAH, Guido Bernd, 71287 Weissach (DE)
(86) Internationale Anmeldenummer: PCT/EP2018/072440
(87) Internationale Veröffentlichungsnummer: WO 2019/072445

(56) Entgegenhaltungen:
- EP-A1- 3 373 394
- WO-A1-2017/078162
- DE-A1- 102011 077 589
- JP-A- 2014 072 101
- US-A1- 2004 214 455
- US-B1- 7 909 657

## Beschreibung

Die Erfindung betrifft ein Verfahren und eine Vorrichtung zur Herstellung einer elektrisch leitenden Verbindung zwischen einer auf einem Trägerelement, insbesondere auf einer Leiterplatte, angeordneten Leiterbahn und einem elektrischen Leiter, wobei es sich insbesondere um einen Anschlussdraht oder eine Anschlusslitze handeln kann.

### Stand der Technik

Die Herstellung einer elektrisch leitenden Verbindung einer auf einem Trägerelement angeordneten Leiterbahn mit einem elektrischen Leiter stellt sich oftmals als schwierig dar. Dies gilt insbesondere, wenn die elektrisch leitende Verbindung zwischen der Leiterbahn und dem elektrischen Leiter über eine Lötverbindung hergestellt werden soll und das Trägerelement eine dünne Leiterplatte aus Kunststoff ist. Denn dann besteht die Gefahr, dass der Kunststoff aufgrund der beim Löten auftretenden hohen Temperaturen angeschmolzen wird und sich die Leiterbahn von der Leiterplatte ablöst.

Die Haftung der Leiterbahn auf dem Trägerelement beruht in der Regel auf Verkrallungen des Leiterbahnmaterials in der Oberfläche des Trägerelements. Um derartige Verkrallungen zu erreichen, kann beispielsweise das Leiterbahnmaterial durch thermisches Spritzen, insbesondere Kaltplasmaspritzen, durch Laserstrukturieren oder in einem Jet-Verfahren auf das Trägerelement aufgebracht werden. Insbesondere beim thermischen Spritzen kommt es zu einem Eindringen der Leiterbahnpartikel in die Oberfläche des Trägerelements, da diese mit hoher Geschwindigkeit auf die Oberfläche des Trägerelements auftreffen. Dennoch vermögen auch derartige Verkrallungen des Leiterbahnmaterials in der Oberfläche des Trägerelements ein Ablösen der Leiterbahn vom Trägerelement nicht vollständig zu verhindern. Dies gilt im Besonderen, wenn die elektrisch leitende Verbindung der Leiterbahn mit einem elektrischen Leiter über eine starre Verbindung, wie beispielsweise eine Lötverbindung, hergestellt werden soll, da hierüber zusätzliche Kräfte auf die Leiterbahn wirken.

Aus dem Stand der Technik sind daher alternative Techniken zur Herstellung einer elektrischen Verbindung einer Leiterbahn mit einem elektrischen Leiter bekannt, die beispielsweise anstelle einer Lötverbindung eine Klebe- oder Steckverbindung vorsehen.

Darüber hinaus kann die elektrische Verbindung indirekt über ein separates Kontaktierungselement hergestellt werden. Das Kontaktierungselement kann beispielsweise als metallischer Kontaktpin oder -streifen ausgebildet sein, der bereits beim Spritzgießen des Trägerelements mit ins Werkzeug eingelegt und partiell mit Kunststoff umgossen worden ist, so dass mindestens ein freiliegender Bereich geschaffen wird. Die Leiterbahn kann dann beim Aufbringen auf das Trägerelement über den freiliegenden Bereich des Kontaktpins bzw. -streifens geführt werden, so dass hierüber eine elektrische Verbindung der Leiterbahn mit dem Kontaktierungselement hergestellt ist. Anschließend muss das Kontaktierungselement mit dem elektrischen Leiter verbunden werden. Aufgrund unterschiedlicher thermischer Ausdehnungskoeffizienten und damit einhergehender Spannungen zwischen dem Kontaktierungselement und dem Trägerelement bzw. der hierauf aufgebrachten Leiterbahn kann es jedoch zur Ausbildung von Rissen in der Leiterbahn und/oder einem Ablösen der Leiterbahn kommen.

Die US 2004/214455 A1 beschreibt einen Sockel für elektrische Teile. Die DE 10 2011 077589 A1 offenbart Kontaktierungselemente, die insbesondere als Kontaktfeder ausgebildet sind. Die JP 2014/072101 A zeigt einen Aufbau eines elektrischen Anschlusses für einen auf einer Oberfläche befindlichen Leiter.

Ausgehend von dem vorstehend genannten Stand der Technik liegt der vorliegenden Erfindung die Aufgabe zugrunde, ein Verfahren und eine Vorrichtung zur Herstellung einer elektrisch leitenden Verbindung zwischen einer auf einem Trägerelement angeordneten Leiterbahn und einem elektrischen Leiter anzugeben, die einfach zu realisieren ist und den Haftverbund zwischen Leiterbahn und Trägerelement möglichst wenig belastet.

Zur Lösung der Aufgabe werden das Verfahren mit den Merkmalen des Anspruchs 1 sowie die Vorrichtung mit den Merkmalen des Anspruchs 3 vorgeschlagen. Vorteilhafte Weiterbildungen der Erfindung sind den jeweiligen Unteransprüchen zu entnehmen.

### Offenbarung der Erfindung

Bei dem vorgeschlagenen Verfahren zur Herstellung einer elektrisch leitenden Verbindung zwischen einer auf einem Trägerelement angeordneten Leiterbahn und einem elektrischen Leiter wird die elektrisch leitende Verbindung mittelbar über ein Kontaktierungselement hergestellt. Erfindungsgemäß wird beim Positionieren und/oder Fixieren des Kontaktierungselements in Bezug auf das Trägerelement oder ein das Trägerelement aufnehmendes Kunststoffbauteil über einen ersten Verbindungsabschnitt zugleich eine elektrisch leitende Verbindung des Kontaktierungselements mit der Leiterbahn über einen zweiten Verbindungsabschnitt hergestellt, der als Federarm ausgebildet ist.

Im Unterschied zu einer Lötverbindung stellt der Federarm keine starre Verbindung im Bereich der Kontaktierung der Leiterbahn dar. Insofern werden über den Federarm auch keine Kräfte eingebracht, die den Haftverbund zwischen der Leiterbahn und dem Trägerelement beeinträchtigen. Der Federarm ermöglicht eine Art der Kontaktierung, die sogar eine Relativbewegung der Leiterbahn gegenüber dem Kontaktierungselement zulässt, so dass auf diese Weise thermisch bedingte Längenänderungen kompensiert werden können. Zugleich ist über den ersten Verbindungsabschnitt des Kontaktierungselements ein dauerhaft fester Sitz des Kontaktierungselements im Trägerelement bzw. im Kunststoffbauteil sichergestellt, welches das Trägerelement aufnimmt.

Das bei dem erfindungsgemäßen Verfahren zum Einsatz gelangende Kontaktierungselement weist demnach mindestens zwei unterschiedlich ausgestaltete Verbindungsabschnitte auf. Dadurch ist es möglich, die Funktionen Befestigung und Kontaktierung zu trennen, um auf diese Weise den Zielkonflikt zwischen einer dauerhaft festen Verbindung einerseits und einer Relativbewegungen zulassenden Verbindung andererseits zu lösen. Sowohl die Befestigung, als auch die Kontaktierung können dabei in einem Fertigungsschritt vollzogen werden, so dass kein zusätzlicher Fertigungsschritt erforderlich ist. Zwar muss nach diesem Fertigungsschritt das Kontaktierungselement noch mit dem elektrischen Leiter verbunden werden, diese Verbindung kann jedoch im Wege einer einfachen Steck- oder Crimpverbindung realisiert werden.

Beim Positionieren und/oder Fixieren des Kontaktierungselements in Bezug auf das Trägerelement oder in Bezug auf das Kunststoffbauteil wird vorzugsweise der als Federarm ausgebildete zweite Verbindungsabschnitt des Kontaktierungselements elastisch verformt und gegenüber der Leiterbahn vorgespannt. Die Vorspannung des Federelements ermöglicht den Ausgleich fertigungs- und/oder montagebedingter Toleranzen. Zugleich können über die Vorspannung des Federarms Schwingungen, Relaxationen im Kunststoff und/oder thermisch bedingte Längenänderungen kompensiert werden. Die Vorspannkraft wirkt vorrangig senkrecht in Bezug auf die Längsrichtung der Leiterbahn, so dass über die Vorspannkraft des Federarms im Wesentlichen keine Kräfte eingebracht werden, die den Haftverbund der Leiterbahn mit dem Trägerelement beeinträchtigen.

Beim Positionieren des Kontaktierungselements in Bezug auf das Trägerelement oder das Kunststoffbauteil wird der erste Verbindungsabschnitt mit dem Trägerelement oder dem Kunststoffbauteil formschlüssig verbunden. Der Kraft- und/oder Formschluss dient der Befestigung des Kontaktierungselements, so dass dieses hinsichtlich seiner Lage in Bezug auf das Trägerelement bzw. auf das Kunststoffbauteil fixiert ist. Dabei wird die formschlüssige Verbindung über eine Steck-, Press- und/oder Rastverbindung hergestellt. Beispielsweise kann der erste Verbindungsabschnitt des Kontaktierungselements - zumindest abschnittsweise - ein Pressübermaß gegenüber einer im Trägerelement oder im Kunststoffbauteil ausgebildeten Ausnehmung zur Aufnahme des ersten Verbindungsabschnitts aufweisen, so dass ein Kraftschluss zwischen dem Kontaktierungselement und dem Trägerelement bzw. dem Kunststoffbauteil herstellbar ist. Alternativ oder ergänzend kann über mindestens eine am ersten Verbindungsabschnitt des Kontaktierungselements ausgebildete, hinterschnitten ausgeführte Geometrie ein Formschluss hergestellt werden.

Des Weiteren wird vorgeschlagen, dass bei dem erfindungsgemäßen Verfahren das Kontaktierungselement über einen dritten Verbindungsabschnitt mit dem elektrischen Leiter elektrisch leitend verbunden wird, wobei die Verbindung über eine Steck- oder Crimpverbindung hergestellt wird, da diese einfach zu realisieren ist. Zur Herstellung einer Steckverbindung kann der dritte Verbindungsabschnitt als einfacher Pin ausgeführt sein. Zur Herstellung einer Crimpverbindung weist vorzugsweise der dritte Verbindungsabschnitt endseitig einen Abschnitt auf, der um den elektrischen Leiter gelegt und mittels Crimpen plastisch verformt werden kann.

Die darüber hinaus vorgeschlagene Vorrichtung zur Herstellung einer elektrisch leitenden Verbindung zwischen einer auf einem Trägerelement angeordneten Leiterbahn und einem elektrischen Leiter umfasst ein Kontaktierungselement, das erfindungsgemäß einen ersten Verbindungsabschnitt zur Positionierung und/oder Fixierung des Kontaktierungselements in Bezug auf das Trägerelement oder in Bezug auf ein das Trägerelement aufnehmendes Kunststoffbauteil sowie einen zweiten Verbindungsabschnitt zur Verbindung des Kontaktierungselements mit der Leiterbahn aufweist, wobei der zweite Verbindungsabschnitt als Federarm ausgebildet ist. Das heißt, dass das Kontaktierungselement mindestens zwei unterschiedlich ausgeführte Verbindungsabschnitte aufweist, so dass die Funktionen Befestigen und Kontaktieren getrennt werden. Der Federarm ermöglicht zudem eine Kontaktierung, die eine Relativbewegung der Leiterbahn gegenüber dem Kontaktierungselement zulässt, so dass das Kontaktierungselement insbesondere zur Durchführung des erfindungsgemäßen Verfahrens geeignet ist. Hinsichtlich der Vorteile kann damit auf die bereits in Zusammenhang mit dem Verfahren genannten Vorteile verwiesen werden.

Gemäß einer bevorzugten Ausführungsform der erfindungsgemäßen Vorrichtung weist der als Federarm ausgebildete zweite Verbindungsabschnitt des Kontaktierungselements einen in Bezug auf die Leiterbahn konvex gebogenen Kontaktierungsbereich auf. Die Kontaktierung über den konvex gebogenen Kontaktierungsbereich führt zu einer Verringerung der an der Leiterbahn anliegenden Kontaktfläche des Federarms, so dass sich Leiterbahn und Federarm noch einfacher relativ zueinander bewegen können. Vorzugsweise ist der zweite Verbindungsbereich zur Herstellung des konvex gebogenen Kontaktierungsbereichs S-förmig gebogen. Der Federarm kann somit in einfacher Weise durch das Kontaktierungselement selbst gebildet werden, indem ein freigestellter streifenförmiger Bereich oder Abschnitt S-förmig aufgebogen wird. Bevorzugt weist das Kontaktierungselement eine Anlageschulter zur Anlage am Trägerelement oder zur Anlage an dem das Trägerelement aufnehmenden Kunststoffbauteil auf. Über die Lage der Anlageschulter kann eine maximale Einsteck- oder Einpresstiefe des Kontaktierungselements in Bezug auf das Trägerelement bzw. das Kunststoffbauteil vorgegeben werden. Die Anlageschulter ist daher bevorzugt angrenzend an den ersten Verbindungsabschnitt des Kontaktierungselements angeordnet.

Des Weiteren weist der erste Verbindungsabschnitt des Kontaktierungselements mindestens eine hinterschnitten ausgeführte Geometrie zur formschlüssigen Verbindung mit dem Trägerelement oder dem das Trägerelement aufnehmenden Kunststoffbauteil auf. Über die mindestens eine hinterschnitten ausgeführte Geometrie ist ein Formschluss zwischen dem Kontaktierungselement und dem Trägerelement bzw. dem Kunststoffbauteil herstellbar, so dass eine möglichst dauerhafte Befestigung des Kontaktierungselements realisierbar ist. Beispielsweise kann der erste Verbindungsabschnitt als Streifen mit beidseits angeordneten Rastnasen ausgebildet sein, so dass der erste Verbindungsabschnitt in der Draufsicht einem Tannenbaum ähnelt. Die Rastnasen bewirken eine Verkrallung des ersten Verbindungsabschnitts im Trägerelement bzw. im Kunststoffbauteil.

Ferner wird vorgeschlagen, dass das Kontaktierungselement einen dritten Verbindungsabschnitt zur Verbindung mit dem elektrischen Leiter aufweist, wobei der dritte Verbindungsabschnitt als Pin ausgeführt ist. Die Ausbildung des dritten Verbindungsabschnitts als Pin ermöglicht die Herstellung einer einfachen Steckverbindung des Kontaktierungselements mit dem elektrischen Leiter.

Darüber hinaus kann mittels des Pins eine Crimpverbindung realisiert werden, indem dieser um den elektrischen Leiter gelegt und mittels Crimpen plastisch verformt wird. Vorteilhafterweise ist das Kontaktierungselement der erfindungsgemäßen Vorrichtung ein aus einem Metallblech hergestelltes Stanz-/Biegeteil. Das Kontaktierungselement ist auf diese Weise besonders einfach und kostengünstig herstellbar. Insbesondere kann der als Federarm ausgebildete zweite Verbindungsabschnitt in einfacher Weise durch Stanzen und Biegen des Metallblechs freigestellt und ausgeformt werden.

Bevorzugte Ausführungsformen der erfindungsgemäßen Vorrichtung, welche die Durchführung des erfindungsgemäßen Verfahrens ermöglichen, werden nachfolgend anhand der beigefügten Zeichnung näher erläutert. Diese zeigen:
Fig. 1 einen schematischen Längsschnitt durch eine erfindungsgemäße Vorrichtung in elektrisch leitender Verbindung mit einer auf einem Trägerelement angeordneten Leiterbahn,
Fig. 2 einen schematischen Längsschnitt durch eine modifizierte Ausführungsform der Vorrichtung der Fig. 1,
Fig. 3 einen schematischen Längsschnitt durch die Vorrichtung der Fig. 1, jedoch um 90° gedreht,
Fig. 4 einen schematischen Längsschnitt durch die Vorrichtung der Fig. 1 analog der Fig. 1, jedoch mit modifiziertem Trägerelement,
Fig. 5 einen schematischen Längsschnitt durch eine erfindungsgemäße Vorrichtung gemäß einer zweiten bevorzugten Ausführungsform,
Fig. 6 einen schematischen Längsschnitt durch die Vorrichtung der Fig. 5, jedoch um 90° gedreht,
Fig. 7 einen schematischen Längsschnitt durch eine erfindungsgemäße Vorrichtung gemäß einer dritten bevorzugten Ausführungsform und
Fig. 8 einen schematischen Längsschnitt durch eine erfindungsgemäße Vorrichtung gemäß einer vierten bevorzugten Ausführungsform.

### Ausführliche Beschreibung der Zeichnungen

Die in der Fig. 1 dargestellte erfindungsgemäße Vorrichtung zur Herstellung einer elektrisch leitenden Verbindung zwischen einer auf einem Trägerelement 1 angeordneten Leiterbahn 2 und einem elektrischen Leiter 3 umfasst ein Kontaktierungselement 4 in Form eines einfachen Stanz-/Biegeteils, das aus einem Metallblech hergestellt worden ist. Das Kontaktierungselement 4 weist einen ersten Verbindungsabschnitt 4.1 auf, welcher der Befestigung des Kontaktierungselements 4 im Trägerelement 1 dient. Aus der Ebene des ersten Verbindungsabschnitts 4.1 ist ein S-förmiger zweiter Verbindungsabschnitt 4.2 in Form eines Federarms herausgebogen, welcher der Kontaktierung einer auf dem Trägerelement 1 angeordneten Leiterbahn 2 dient. Die Kontaktierung erfolgt über einen Kontaktierungsbereich 6, der in Bezug auf die Leiterbahn 2 konvex gebogen ist.

In Verlängerung des ersten Verbindungsabschnitts 4.1 bildet das Kontaktierungselement 4 einen dritten Verbindungsabschnitt 4.3 in Form eines einfachen Pins aus, welcher der Verbindung mit einem elektrischen Leiter 3 dient. Die Verbindung kann insbesondere über eine Steckverbindung hergestellt werden.

Alternativ ist in der Fig. 2 eine Crimpverbindung des Kontaktierungselements 4 mit einem elektrischen Leiter 3 dargestellt. Der elektrische Leiter 3 wird vorliegend durch ein Anschlusskabel ausgebildet, um den der dritte Verbindungsabschnitt 4.3 des Kontaktierungselements 4 gelegt und mittels Crimpen elektrisch leitend verbunden ist.

Wie der Fig. 3 zu entnehmen ist, kann der erste Verbindungsabschnitt 4.1 des Kontaktierungselements 4 als ein flacher Streifen mit beidseits angeordneten, hinterschnitten ausgeführten Geometrien 8 ausgebildet sein, die beim Einsetzen des ersten Verbindungsabschnitts 4.1 in eine Ausnehmung 9 des Trägerelements 1 in verrastenden Eingriff mit dem Trägerelement 1 bringbar sind. Die Geometrien 8 verhindern, dass der erste Verbindungsabschnitt 4.1 bei einer Zugbeanspruchung aus der Ausnehmung 9 herausgezogen wird.

Der Fig. 4 ist eine Weiterbildung der in den Figuren 1 bis 3 dargestellten Ausführungsform einer erfindungsgemäßen Vorrichtung zu entnehmen. Die erfindungsgemäße Vorrichtung umfasst in diesem Fall auch das Trägerelement 1 mit der hierauf aufgebrachten Leiterbahn 2. Das Trägerelement 1 und die Leiterbahn 2 sind mit einer Fase 10 versehen, die eine elastische Verformung, insbesondere ein Aufbiegen, des als Federarm ausgebildeten zweiten Verbindungsabschnitts 4.2 beim Einsetzen des ersten Verbindungsabschnitts 4.1 in die Ausnehmung 9 des Trägerelements 1 bewirkt.

Eine weitere bevorzugte Ausführungsform einer erfindungsgemäßen Vorrichtung ist in der Fig. 5 dargestellt. Hier bildet das Trägerelement 1 zugleich eine Steckerbuchse 11 aus, welche den dritten Verbindungsabschnitt 4.3 des Kontaktierungselements 4 umgibt. Über die Einsteck- bzw. Einpresstiefe des ersten Verbindungsabschnitts 4.1 im Trägerelement 1 kann die Vorspannung des als Federarm ausgebildeten zweiten Verbindungsabschnitts 4.2 in Bezug auf die Leiterbahn 2 vorgegeben werden. Das heißt, dass der Federarm bei der Vorrichtung der Fig. 5 senkrecht in Bezug auf die Längsrichtung der Leiterbahn 2 an diese herangeführt wird. Dementsprechend kann eine Fase 10, wie in der Fig. 4 dargestellt, entfallen.

Der Fig. 6 ist zu entnehmen, dass der erste Verbindungsabschnitt 4.1, welcher vorliegend unmittelbar an den dritten Verbindungsabschnitt 4.3 anschließt, wiederum hinterschnitten ausgeführte Geometrien 8 aufweisen kann, um das Kontaktierungselement 4 im Trägerelement 1 dauerhaft festzuhalten. Die Einsteck- bzw. Einpresstiefe des Kontaktierungselements 4 im Trägerelement 1 ist über eine an den ersten Verbindungsabschnitt 4.1 beidseits angrenzende Anlageschulter 7 vorgeben.

Eine Modifizierung der Ausführungsform der Figuren 5 und 6 ist in der Fig. 7 dargestellt. Hier wird die Steckerbuchse 11 durch ein separates Kunststoffbauteil 5 ausgebildet, in dem zugleich das Trägerelement 1 aufgenommen ist. Das Trägerelement 1 kann somit als einfache Leiterplatte ausgeführt sein. Das Kontaktierungselement 4 wird in dem Kunststoffbauteil 5 befestigt.

Eine Modifizierung der Ausführungsform der Figuren 1 bis 3 bzw. der Fig. 4 ist der Fig. 8 zu entnehmen. Auch hier ist das Trägerelement 1 in einem separaten Kunststoffbauteil 5 aufgenommen, das zugleich der Befestigung des Kontaktierungselements 4 dient. Das Trägerelement 1 ist wiederum als einfache Leiterplatte ausgeführt. Um das Aufbiegen bzw. Aufschieben des als Federarm ausgebildeten zweiten Verbindungsabschnitts 4.2 auf die Leiterbahn 2 zu erleichtern, weist vorliegend das Kunststoffbauteil 5 eine Fase 10 auf.

## Patentansprüche

1. Verfahren zur Herstellung einer elektrisch leitenden Verbindung zwischen einer auf einem Trägerelement (1) angeordneten Leiterbahn (2) und einem elektrischen Leiter (3), bei dem die elektrisch leitende Verbindung mittelbar über ein Kontaktierungselement (4) hergestellt wird, **dadurch gekennzeichnet, dass** beim Positionieren und/oder Fixieren des Kontaktierungselements (4) in Bezug auf das Trägerelement (1) oder ein das Trägerelement (1) aufnehmendes Kunststoffbauteil (5) über einen ersten Verbindungsabschnitt (4.1) zugleich eine elektrisch leitende Verbindung des Kontaktierungselements (4) mit der Leiterbahn (2) über einen zweiten Verbindungsabschnitt (4.2) hergestellt wird, der als Federarm ausgebildet ist, wobei das Kontaktierungselement (4) über einen dritten Verbindungsabschnitt (4.3) mit dem elektrischen Leiter (3) elektrisch leitend verbunden wird, wobei die Verbindung des Kontaktierungselements (4) mit dem elektrischen Leiter '(3) über eine Steck- oder Crimpverbindung hergestellt wird, so daß die Funktionen Befestigung und Kontaktierung getrennt werden, wobei der erste Verbindungsabschnitt (4.1) für die Befestigung des Kontaktierungselements (4) im Trägerelement (1) oder im Kunststoffbauteil'(5), der zweite' Verbindungsabschnitt (4.2) und der dritte Verbindungsabschnitt (4.3) jeweils für die elektrische Kontaktierung des Kontaktierungselements (4) mit dem Leiterbahn (2) bzw. dem elektrischen Leiter (3) sorgt, wobei beim Positionieren des Kontaktierungselements (4) in Bezug auf das Trägerelement (1) oder das Kunststoffbauteil (5) der erste Verbindungsabschnitt (4.1) mit dem Trägerelement (1) oder dem Kunststoffbauteil (5) formschlüssig verbunden wird, wobei die formschlüssige Verbindung über eine Steck-, Press- und/oder Rastverbindung hergestellt wird.

2. Verfahren nach Anspruch 1, **dadurch gekennzeichnet, dass** beim Positionieren und/oder Fixieren des Kontaktierungselements (4) in Bezug auf das Trägerelement (1) oder in Bezug auf das Kunststoffbauteil (5) der als Federarm ausgebildete zweite Verbindungsabschnitt (4.2) des Kontaktierungselements (4) elastisch verformt und gegenüber der Leiterbahn (2) vorgespannt wird.

3. Vorrichtung zur Herstellung einer elektrisch leitenden Verbindung zwischen einer auf einem Trägerelement (1) angeordneten Leiterbahn (2) und einem elektrischen Leiter (3), umfassend ein Kontaktierungselement (4), wobei das Kontaktierungselement (4) einen ersten Verbindungsabschnitt (4.1) zur Positionierung und/oder Fixierung in Bezug auf das Trägerelement (1) oder in Bezug auf ein das Trägerelement (1) aufnehmendes Kunststoffbauteil (5) sowie einen zweiten Verbindungsabschnitt (4.2) in Form eines Federarms zur Verbindung mit der Leiterbahn (2) aufweist, wobei das Kontaktierungselement (4) einen dritten Verbindungsabschnitt (4.3) zur Verbindung mit dem elektrischen Leiter (3) aufweist, **dadurch gekennzeichnet, dass** der dritte Verbindungsabschnitt (4.3) als Pin ausgeführt ist zur Herstellung der Verbindung über eine Steck- oder Crimpverbindung, wobei das Kontaktierungselement (4) fakultativ eine Anlageschulter (7) zur Anlage am Trägerelement (1) oder zur Anlage an dem das Trägerelement (1) aufnehmenden Kunststoffbauteil (5) aufweist, und wobei der erste Verbindungsabschnitt (4.1) des Kontaktierungselements (4) mindestens eine hinterschnitten ausgeführte Geometrie (8) zur formschlüssigen Verbindung mit dem Trägerelement (1) oder dem das Trägerelement (1) aufnehmenden Kunststoffbauteil (5) aufweist.

4. Vorrichtung nach Anspruch 3, **dadurch gekennzeichnet, dass** der als Federarm ausgebildete zweite Verbindungsabschnitt (4.2) des Kontaktierungselements (4) einen in Bezug auf die Leiterbahn (2) konvex gebogenen Kontaktierungsbereich (6) aufweist, wobei vorzugsweise der zweite Verbindungsbereich (4.2) zur Herstellung des konvex gebogenen Kontaktierungsbereichs (6) S-förmig gebogen ist.

5. Vorrichtung nach einem der Ansprüche 3 oder 4, **dadurch gekennzeichnet, dass** das Kontaktierungselement (4) ein aus einem Metallblech hergestelltes Stanz-/Biegeteil ist.

## Claims

1. Method for producing an electrically conductive connection between a conductor track (2) arranged on a carrier element (1) and an electrical conductor (3), in which the electrically conductive connection is produced indirectly via a contacting element (4), **characterized in that**, when positioning and/or fixing the contacting element (4) in relation to the carrier element (1), or to a plastic component (5) accommodating the carrier element (1), via a first connection portion (4.1), an electrically conductive connection of the contacting element (4) to the conductor track (2) is simultaneously produced via a second connection portion (4.2) in the form of a spring arm, wherein the contacting element (4) is connected electrically conductively to the electrical conductor (3) via a third connection portion (4.3), wherein the connection of the contacting element (4) to the electrical conductor (3) is produced via a plug-in or crimped connection, so that the functions of fastening and contacting are separated, wherein the first connection portion (4.1) provides for the fastening of the contacting element (4) in the carrier element (1) or in the plastic component (5) and the second connection portion (4.2) and the third connection portion (4.3) respectively provide for the electrical contacting of the contacting element (4) with the conductor track (2) and with the electrical conductor (3), wherein, when positioning the contacting element (4) in relation to the carrier element (1) or the plastic component (5), the first connection portion (4.1) is connected in a form-fitting manner to the carrier element (1) or the plastic component (5), wherein the form-fitting connection is produced via a plug-in, press-fit and/or latching connection.

2. Method according to Claim 1, **characterized in that**, when positioning and/or fixing the contacting element (4) in relation to the carrier element (1) or in relation to the plastic component (5), the second connection portion (4.2) of the contacting element (4) in the form of a spring arm is deformed elastically and is pre-stressed in relation to the conductor track (2).

3. Device for producing an electrically conductive connection between a conductor track (2) arranged on a carrier element (1) and an electrical conductor (3), comprising a contacting element (4), wherein the contacting element (4) has a first connection portion (4.1) for positioning and/or fixing in relation to the carrier element (1) or in relation to a plastic component (5) accommodating the carrier element (1) and has a second connection portion (4.2) in the form of a spring arm for connection to the conductor track (2), wherein the contacting element (4) has a third connection portion (4.3) for connection to the electrical conductor (3), **characterized in that**
the third connection portion (4.3) is in the form of a pin for producing the connection via a plug-in or crimped connection, wherein the contacting element (4) optionally has an abutment shoulder (7) for abutment against the carrier element (1) or for abutment against the plastic component (5) accommodating the carrier element (1), and wherein the first connection portion (4.1) of the contacting element (4) has at least one undercut geometry (8) for form-fitting connection to the carrier element (1) or to the plastic component (5) accommodating the carrier element (1).

4. Device according to Claim 3, **characterized in that** the second connection portion (4.2) of the contacting element (4) in the form of a spring arm has a contacting region (6) which is bent convexly in relation to the conductor track (2), wherein preferably, for producing the convexly bent contacting region (6), the second connection region (4.2) is bent in an S-shaped manner.

5. Device according to either of Claims 3 and 4, **characterized in that** the contacting element (4) is a stamped and bent part produced from a metal sheet.

## Revendications

1. Procédé destiné à établir une liaison électroconductrice entre une piste conductrice (2) disposée sur un élément de support (1) et un conducteur électrique (3), dans lequel la liaison électroconductrice est établie indirectement par un élément de contact (4), **caractérisé en ce que** lors du positionnement et/ou de la fixation de l'élément de contact (4) par rapport à l'élément de support (1) ou à un composant en matière plastique (5) recevant l'élément de support (1) par une première section de liaison (4.1), une liaison électroconductrice de l'élément de contact (4) est établie simultanément avec la piste conductrice (2) par une deuxième section de liaison (4.2), qui est formée comme un bras élastique, l'élément de contact (4) étant relié de manière électriquement conductrice au conducteur électrique (3) par une troisième section de liaison (4.3), la liaison de l'élément de contact (4) au conducteur électrique (3) étant établie par une liaison par enfichage ou sertissage, de telle sorte que les fonctions de fixation et de mise en contact sont séparées, la première section de liaison (4.1) assurant la fixation de l'élément de contact (4) dans l'élément de support (1) ou dans le composant en matière plastique (5), la deuxième section de liaison (4.2) et la troisième section de liaison (4.3) assurant chacune la mise en contact électrique de l'élément de contact (4) avec la piste conductrice (2) ou le conducteur électrique (3), la première section de liaison (4.1) étant reliée par complémentarité de forme à l'élément de support (1) ou au composant en matière plastique (5) lors du positionnement de l'élément de contact (4) par rapport à l'élément de support (1) ou au composant en matière plastique (5), la liaison par complémentarité de forme étant établie par une liaison par enfichage, par pressage et/ou par encliquetage.

2. Procédé selon la revendication 1, **caractérisé en ce que**, lors du positionnement et/ou de la fixation de l'élément de contact (4) par rapport à l'élément de support (1) ou par rapport au composant en matière plastique (5), la deuxième section de liaison (4.2) de l'élément de contact (4) formée comme un bras élastique est élastiquement déformée et est précontrainte par rapport à la piste conductrice (2).

3. Dispositif destiné à établir une liaison électroconductrice entre une piste conductrice (2) disposée sur un élément de support (1) et un conducteur électrique (3), comprenant un élément de contact (4), l'élément de contact (4) comportant une première section de liaison (4.1) pour le positionnement et/ou la fixation par rapport à l'élément de support (1) ou par rapport à un composant en matière plastique (5) recevant l'élément de support (1) et une deuxième section de liaison (4.2) sous la forme d'un bras élastique pour la liaison à la piste conductrice (2), l'élément de contact (4) comportant une troisième section de liaison (4.3) destinée à la liaison au conducteur électrique (3), **caractérisé en ce que**
la troisième section de liaison (4.3) est conçue comme une broche pour établir la liaison par une liaison par enfichage ou sertissage, l'élément de contact (4) comportant en option un épaulement d'appui (7) pour l'appui sur l'élément de support (1) ou pour l'appui sur le composant en matière plastique (5) recevant l'élément de support (1), et la première section de liaison (4.1) de l'élément de contact (4) comportant au moins une géométrie en contre-dépouille (8) pour la liaison par complémentarité de forme à l'élément de support (1) ou au composant en matière plastique (5) recevant l'élément de support (1).

4. Dispositif selon la revendication 3, **caractérisé en ce que** la deuxième section de liaison (4.2) de l'élément de contact (4) formée comme un bras élastique comporte une zone de contact (6) courbée de manière convexe par rapport à la piste conductrice (2), la deuxième zone de liaison (4.2) étant de préférence courbée en forme de S pour fabriquer la zone de contact (6) courbée de manière convexe.

5. Dispositif selon l'une des revendications 3 ou 4, **caractérisé en ce que** l'élément de contact (4) est une pièce estampée/pliée fabriquée à partir d'une tôle métallique.
